# FASCICULE DE BREVET EUROPEEN

(11) **EP 3 577 407 B1**
(45) Date de publication et mention de la délivrance du brevet: **07.09.2022**
(21) Numéro de dépôt: 18705698.1
(22) Date de dépôt: 31.01.2018
(51) Int. Cl.: F28F 3/04, F28F 3/12, F28D 9/00

(54) **PLAQUE D'ÉCHANGE POUR ÉCHANGEUR DE CHALEUR À PLAQUES ET ÉCHANGEUR DE CHALEUR À PLAQUES CORRESPONDANT**
WÄRMETAUSCHERPLATTE FÜR EINEN PLATTENWÄRMETAUSCHER UND ENTSPRECHENDER PLATTENWÄRMETAUSCHER
HEAT-EXCHANGE PLATE FOR PLATE-TYPE HEAT EXCHANGER AND CORRESPONDING PLATE-TYPE HEAT EXCHANGER

(30) Priorité: 31.01.2017 FR 1750799
(43) Date de publication de la demande: 11.12.2019
(73) Titulaire: Valeo Systemes Thermiques, 78322 Le Mesnil Saint-Denis Cedex (FR)
(72) Inventeur: AZZOUZ, Kamel, 78322 Le Mesnil Saint Denis Cedex (FR); TRAORE, Issiaka, 78322 Le Mesnil Saint Denis Cedex (FR); LISSNER, Michael, 78322 Le Mesnil Saint Denis Cedex (FR)
(74) Mandataire: Valeo Systèmes Thermiques
(86) Numéro de dépôt international: PCT/FR2018/050223
(87) Numéro de publication internationale: WO 2018/142065

(56) Documents cités:
- EP-A1- 0 625 688
- EP-A1- 3 043 139
- WO-A1-88/08508
- DE-A1- 19 628 009
- FR-A1- 2 559 575
- US-A- 4 470 453
- US-A1- 2013 113 126

## Description

L'invention concerne un échangeur de chaleur à plaques comportant des plaques d'échange Un tel échangeur de chaleur selon le préambule de la revendication 1 est divulgué dans le document DE 196 28 009.

De manière générale, les échangeurs de chaleur à plaques comportent un empilement de plaques d'échange comportant des corrugations. Ces corrugations permettent, au sein de l'empilement, la formation de circuits de circulation de fluides caloporteurs distincts entre des entrées et des sorties de fluides. Les corrugations des plaques d'échanges sont généralement régulières ce qui permet notamment la formation d'un premier et d'un deuxième circuit de circulation de fluide symétriques et de même volume. Cette symétrie des deux circuits de circulation de fluides peut ne pas être optimal au niveau des échanges de chaleurs, notamment lorsque les deux fluides sont différents et circulent à des débits différents.

Une solution connue pour répondre à ce problème technique est de proposer des circuits de circulation de fluides asymétriques. Une telle solution est décrite dans le document US6237679B1 où les plaques d'échanges sont sinusoïdales avec des méplats entre chaque sinusoïde et sur lesquels le contact entre deux plaques d'échange est effectué. Cependant cette solution n'est pas optimale car au niveau de ces méplats, la surface sur laquelle un fluide caloporteur est en contact thermique avec le même fluide caloporteur mais circulant de l'autre côté des deux plaques d'échange est importante. Cela diminue l'efficacité thermique de l'échangeur de chaleur.

Un des buts de la présente invention est donc de remédier au moins partiellement aux inconvénients de l'art antérieur et de proposer une plaque d'échange améliorée ainsi que l'échangeur de chaleur correspondant.

La présente invention concerne donc un échangeur de chaleur à plaques selon la revendication 1.

Le fait que les motifs soient contigus et s'étendent selon deux axes perpendiculaires l'un de l'autre, permet de limiter la superficie de la zone de contact entre les plaques d'échange et ainsi augmente la superficie de la zone où les deux fluides caloporteurs peuvent échanger de la chaleur l'un avec l'autre.

Selon l'invention, les motifs ont une forme de portion d'ellipsoïde dont le grand diamètre est parallèle au plan de la plaque d'échange, de sorte à former un creux sur la première face et une bosse sur la deuxième face de la plaque d'échange.

Selon un autre aspect de l'invention, l'ellipsoïde des portions d'ellipsoïdes est un ellipsoïde aplati.

Selon l'invention, les portions d'ellipsoïde sont des demi-ellipsoïdes tronqués sur quatre cotés perpendiculaires entre eux et perpendiculairement au plan de la plaque d'échange.

Selon un autre aspect de l'invention, les quatre côtés tronqués des motifs sont de même longueur.

Selon un autre aspect de l'invention, les motifs en portion d'ellipsoïde comprennent sur leur périphérie une demi-gorge sur la deuxième face de la plaque d'échange de sorte à former une gorge de circulation d'un deuxième fluide caloporteur entre deux motifs, ladite gorge formant une arrête sur la première face de la plaque d'échange, ladite gorge ayant une section de forme semi-elliptique.

Selon un autre aspect de l'invention, le grand diamètre de la portion d'ellipsoïde des motifs est supérieur à la largeur de la gorge.

Selon un aspect de l'échangeur selon l'invention, les points de contacts entre les plaques d'échanges sur leurs premières faces sont réalisés au niveau des jonctions des coins des motifs de sorte que les motifs forment des reliefs en coussinet.

Selon un autre aspect de l'échangeur selon l'invention, les deuxièmes faces des plaques d'échange sont en contact les unes des autres au niveau des sommets des motifs de sorte à former un deuxième circuit de circulation d'un deuxième fluide caloporteur entre lesdites plaques d'échanges.

Selon un aspect de l'échangeur selon l'invention, l'empilement de plaques d'échange est disposé entre deux plaques planes de terminaison.

Selon un aspect de l'échangeur selon l'invention, le ratio de diamètre hydraulique entre le premier circuit de circulation de fluide et le deuxième circuit de circulation de fluide est compris entre 1 et 3.

D'autres caractéristiques et avantages de l'invention apparaîtront plus clairement à la lecture de la description suivante, donnée à titre d'exemple illustratif et non limitatif, et des dessins annexés parmi lesquels :
- la figure 1 montre une représentation schématique en vue de dessus d'un empilement de deux plaques d'échange,
- la figure 2 montre une représentation schématique éclatée et en perspective d'une portion de la zone corruguée de deux plaques d'échange selon un premier mode de réalisation,
- la figure 3 montre une représentation schématique en perspective d'une portion de la zone corruguée des deux plaques d'échange de la figure 2 jointes,
- la figure 4 montre une représentation schématique en perspective d'une portion de la zone corruguée de quatre plaques d'échange de la figure 2 jointes,
- la figure 5 montre une représentation schématique en perspective et en coupe d'une portion de la zone corruguée des quatre plaques d'échange jointes de la figure 4,
- la figure 6 montre une représentation schématique en coupe d'une portion de la zone corruguée d'une plaque d'échange selon un deuxième mode de réalisation,
- la figure 7 montre un graphique de l'évolution du ratio du diamètre hydraulique entre un premier et un deuxième circuit de circulation de fluide,
- les figures 8a et 8b montrent des représentations schématiques en coupe d'une portion de la zone corruguée d'un échangeur de chaleur comportant des plaques d'échange de la figure 6.

Les éléments identiques sur les différentes figures, portent les mêmes références.

Les réalisations suivantes sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées ou interchangées pour fournir d'autres réalisations.

Dans la présente description, on peut indexer certains éléments ou paramètres, comme par exemple premier élément ou deuxième élément ainsi que premier paramètre et deuxième paramètre ou encore premier critère et deuxième critère etc. Dans ce cas, il s'agit d'un simple indexage pour différencier et dénommer des éléments ou paramètres ou critères proches mais non identiques. Cette indexation n'implique pas une priorité d'un élément, paramètre ou critère par rapport à un autre et on peut aisément interchanger de telles dénominations sans sortir du cadre de la présente description. Cette indexation n'implique pas non plus un ordre dans le temps par exemple pour apprécier tels ou tels critères.

Comme le montre la figure 1, un échangeur de chaleur à plaques 1 comporte un empilement de plaques d'échange 10. Ces plaques d'échange 10 comportent notamment une zone centrale comportant des corrugations 3. Lorsque les plaques d'échange 10 sont empilées, lesdites corrugations 3 forment :
∘ un premier circuit de circulation de fluide A (visible sur les figures 3 à 5) sur une première face 10a des plaques d'échange 10 et dans lequel un premier fluide caloporteur est destiné à circuler, et
∘ un deuxième circuit de circulation de fluide B (visible sur les figures 4 et 5) sur une deuxième face 10b, opposée à la première face 10a, des plaques d'échange 10 et dans lequel un deuxième fluide caloporteur est destiné à circuler.

La circulation des premier et deuxième fluides caloporteurs s'effectue notamment entre une entrée de fluide 2a et une sortie de fluide 2b. Comme illustré à la figure 1, la circulation au sein des premier A et deuxième B circuits de circulation de fluides peut notamment être à contre-courant pour maximiser les échanges de chaleur entre les premier et deuxième fluides caloporteurs.

Comme le montrent notamment les figures 2 et 3, les corrugations 3 comportent des motifs 20 périodiques de reliefs contigus. La périodicité entre les motifs 20 est réalisée selon deux axes X, Y perpendiculaires l'un de l'autre.

Le fait que les motifs 20 soient contigus et s'étendent selon deux axes X, Y perpendiculaires l'un de l'autre, permet de limiter la superficie de la zone de contact entre les plaques d'échange 10 et ainsi augmente la superficie de la zone où les deux fluides caloporteurs peuvent échanger de la chaleur l'un avec l'autre.

Un telle plaque d'échange 10 est généralement réalisée en métal et les motifs 20 des corrugations 3 sont obtenus par emboutissage.

Plus particulièrement, les motifs 20 peuvent avoir une forme de portion d'ellipsoïde dont le grand diamètre D20 (visible sur la figure 6) est parallèle au plan de la plaque d'échange 10. Cette configuration en portion d'ellipsoïde des motifs 20 fait que la première face 10a de la plaque d'échange 10 comporte un creux pour chaque motif 20 et que la deuxième face 10b comporte une bosse pour chaque motif 20.

L'ellipsoïde des portions d'ellipsoïdes peut notamment être un ellipsoïde aplatie, c'est-à-dire que son petit diamètre d20 (visible sur la figure 6) est son diamètre de révolution.

Comme le montrent les figures 2 à 5, les portions d'ellipsoïde peuvent être des demi-ellipsoïdes tronqués sur quatre cotés perpendiculaires entre eux et perpendiculairement au plan de la plaque d'échange 10. Plus particulièrement, les quatre côtés tronqués des motifs 20 sont de même longueur, ce qui fait que les motifs 20 ont une forme carrée lorsque la plaque d'échange 10 est regardée d'un point de vue perpendiculaire à son plan XY.

Comme le montrent les figures 2 et 3, lorsque deux plaques d'échange 10 sont accolées l'une à l'autre avec leurs premières faces 10a en regard l'une de l'autre, les points de contacts 25 entre ces plaques d'échanges 10 sur leurs premières faces 10a sont réalisés au niveau des jonctions des coins des motifs 20. De cette façon, les motifs 20 forment des reliefs en coussinet. Ces coussinets sont ouverts sur leurs quatre cotés du fait des troncatures et forment le premier circuit de circulation A du premier fluide caloporteur. Le premier fluide caloporteur peut ainsi circuler d'un motif 20 à un autre aussi bien selon l'axe X que selon l'axe Y du fait des troncatures.

Comme le montrent les figures 4 et 5, lorsque deux plaques d'échange 10 sont accolées l'une à l'autre avec leurs deuxièmes faces 10a en regard l'une de l'autre, les plaques d'échange 10 sont en contact les unes des autres au niveau des sommets des motifs 20. Du fait de la forme en portion d'ellipsoïde les plaques d'échanges 10 forment le deuxième circuit de circulation B du deuxième fluide caloporteur. Le deuxième fluide caloporteur peut ainsi circuler d'un motif 20 à un autre aussi bien selon l'axe X que selon l'axe Y du fait de la forme en portion d'ellipsoïde. Le fait que ce contact se fait au niveau des sommets des motifs 20, qui ont notamment une forme en portion d'ellipsoïde, permet de limiter la surface sur laquelle le premier fluide caloporteur circulant entre deux plaques d'échange 10 est en contact avec le premier fluide caloporteur circulant entre deux autres plaques d'échange 10.

De plus, cette forme en portion d'ellipsoïde des motifs 20 permet d'avoir des premier A et deuxième B circuit de circulation asymétriques, c'est-à-dire dont le diamètre hydraulique est différent. Cela est particulièrement avantageux lorsque les premier et deuxième fluides caloporteurs sont de nature différentes et/ou circulent à des débits différents.

Selon le type d'échangeur de chaleur et surtout les fluides caloporteurs qui seront amenés à circuler dans les premier A et deuxième B circuit de circulation de fluide, il est possible, en choisissant un grand diamètre D20 des motifs 20 en portion d'ellipsoïde adapté, de définir le diamètre hydraulique des différents circuits afin qu'ils soient optimaux.

Selon un mode de réalisation particulier, illustré notamment à la figure 6, les motifs 20 en portion d'ellipsoïde peuvent également comprendre sur leur périphérie une demi-gorge sur la deuxième face 10b de la plaque d'échange 10 de sorte à former une gorge 27 de circulation d'un deuxième fluide caloporteur entre deux motifs 20. La gorge 27 forme une arrête sur la première face 10a de la plaque d'échange 10.

Comme le montre la figure 6, la gorge 27 peut également avoir une section de forme semi-elliptique et donc comporter un premier diamètre D27 et un deuxième diamètre d27. Le deuxième diamètre d27 de la gorge 27 correspond à sa largeur, c'est à dire que le deuxième diamètre d27 de la gorge 27 est parallèle au grand diamètre D20 de la portion d'ellipsoïde du motif 20.

Sur la figure 6, le deuxième diamètre d27 correspond plus exactement au petit diamètre de l'ellipse. Dans ce cas, le premier diamètre D27 est supérieur au deuxième diamètre d27. Il est cependant tout à fait possible d'imaginer un cas où le deuxième diamètre d27 correspond au grand diamètre de l'ellipse. Dans ce cas, le premier diamètre D27 sera inférieur au deuxième diamètre d27.

Afin que la gorge 27 soit bien marquée, le grand diamètre D20 de la portion d'ellipsoïde des motifs 20 est de préférence supérieur à la largeur de la gorge 27.

La demi-gorge de chaque motif 20 et donc la gorge 27 suit le bord de la portion d'ellipsoïde des motifs 20.

De même que précédemment, selon le type d'échangeur de chaleur 1 et surtout selon les fluides caloporteurs qui seront amenés à circuler dans les premier A et deuxième B circuits de circulation de fluide, il est possible, en choisissant un grand diamètre D20 des motifs 20 en portion d'ellipsoïde et une largeur de la gorge 27 adaptés, de définir le diamètre hydraulique des différents circuits afin qu'ils soient optimaux.

De préférence, le ratio de diamètre hydraulique entre le premier circuit de circulation de fluide A et le deuxième circuit de circulation de fluide B est compris entre 1 et 3.

La figure 7 montre notamment un graphique de l'évolution du ratio de diamètre hydraulique entre le premier circuit de circulation de fluide A et le deuxième circuit de circulation de fluide B en fonction du grand diamètre D20 de la portion d'ellipsoïde des motifs 20 et du deuxième diamètre d27 de la gorge 27, soit sa largeur. Sur ce graphique, le premier diamètre D27 de la gorge 27 et le petit diamètre d20 de la portion d'ellipsoïde sont de 1mm. Le grand diamètre D20 de la portion d'ellipsoïde des motifs 20 peut ainsi par exemple varier entre 1 et 5 mm alors que le deuxième diamètre d27 de la gorge 27 peut quant à lui par exemple varier entre 1 et 4 mm.

Les figures 8a et 8b montrent des représentations schématiques en coupe d'un échangeur de chaleur 1 à différents endroits. L'empilement de plaques formant l'échangeur de chaleur 1 comporte ici quatre plaques d'échange 10 ainsi que deux plaques planes 11 de terminaison. L'empilement de plaques d'échange 10 est disposé entre les deux plaques planes 11 de terminaison.

Les plaques d'échange 10 sont empilées de sorte que :
∘ les premières faces 10a sont en regard l'une de l'autre afin de former le premier circuit de circulation de fluide A, et
∘ les deuxièmes faces 10b sont en regard l'une de l'autre afin de former le deuxième circuit de circulation de fluide B.

De plus, aux extrémités de l'empilement des plaques d'échanges 10, les plaques planes 11 sont en regards des premières faces 10a des plaques d'échanges 10 extrémales.

La figure 8a est une coupe réalisée selon un des axes X ou Y sur le plan formé par les petits diamètres d20 des portions d'ellipsoïde des motifs 20 (au même titre que la coupe de la figure 5). Sur cette figure 8a, sur les deuxièmes faces 10b des plaques d'échange 10, les sommets des portions d'ellipsoïde des motifs 20 sont en contact les uns des autres. Sur les premières faces 10a, les arrêtes des gorges 27 ne sont pas en contact les unes des autres du fait de la forme en portion d'ellipsoïde des motifs 20.

La figure 8b est une coupe réalisée selon un des axes X ou Y sur le plan formé par les points de contacts 25 entre les plaques d'échanges 10 sur leurs premières faces 10a (au même titre que la coupe des figures 2, 3 et 4). Sur cette figure 8b, sur les premières faces 10a, les arêtes des gorges 27 sont en contact les unes des autres. Sur les deuxièmes faces 10b des plaques d'échange 10, les sommets des portions d'ellipsoïde des motifs 20 ne sont pas en contact les un des autres du fait de la forme en portion d'ellipsoïde des motifs 20.

Ainsi, on voit bien que l'échangeur de chaleur à plaques comprenant la plaque d'échange 10 selon l'invention permet de part sa forme particulière de diminuer la superficie des zones de contact où un fluide caloporteur est en contact thermique avec le même fluide caloporteur circulant entre deux autres plaques d'échange 10. Du fait que cette superficie est diminuée, la surface de contact entre deux fluides caloporteurs distincts est augmentée ce qui améliore les performances de l'échangeur de chaleur 1.

## Revendications

1. Échangeur de chaleur (1) à plaque comportant un empilement de plaques d'échange (10), lesdites plaques d'échange (10) comportant des corrugations (3) et comprenant chacune une première face (10a) et une deuxième face (10b), lesdites corrugations (3) formant:
↘ un premier circuit de circulation de fluide (A) sur ladite première face (10a) dans lequel un premier fluide caloporteur est destiné à circuler, et
↘ un deuxième circuit de circulation de fluide (B) sur ladite deuxième face (10b), opposée à la première face (10a), dans lequel un deuxième fluide caloporteur est destiné à circuler,
↘ les premières faces (10a) de deux plaques accolées l'une à l'autre sont en regard l'une de l'autre afin de former ledit premier circuit de circulation de fluide (A), et
↘ les deuxièmes faces (10b) de deux plaques accolées l'une à l'autre sont en regard l'une de l'autre afin de former ledit deuxième circuit de circulation de fluide (B) tel que lesdites corrugations (3) comportent (20) des motifs périodiques de reliefs contigus, la périodicité entre les motifs (20) étant réalisée selon deux axes (X, Y) perpendiculaires l'un à l'autre, **caractérisé en ce que** les motifs (20) ont une forme de portion d'ellipsoïde dont le grand diamètre est parallèle au plan de la plaque d'échange (10), de sorte à former un creux sur la première face (10a) et une bosse sur la deuxième face (10b) de chaque plaque d'échange (10) et **en ce que** les portions d'ellipsoïde sont des demi-ellipsoïdes tronqués sur quatre cotés perpendiculaires entre eux et perpendiculairement au plan de la plaque d'échange (10).

2. Échangeur de chaleur (1) selon la revendication précédente, **caractérisé en ce que** l'ellipsoïde des portions d'ellipsoïdes est un ellipsoïde aplati.

3. Échangeur de chaleur (1) selon la revendication 1, **caractérisé en ce que** les quatre côtés tronqués des motifs (20) sont de même longueur.

4. Échangeur de chaleur (1) selon l'une des revendication précédentes, **caractérisé en ce que** les motifs (20) en portion d'ellipsoïde comprennent sur leur périphérie une demi-gorge sur la deuxième face (10b) de chaque plaque d'échange (10) de sorte à former une gorge (27) de circulation du deuxième fluide caloporteur entre deux motifs (20), ladite gorge (27) formant une arrête sur la première face (10a) de la plaque d'échange (10), ladite gorge (27) ayant une section de forme semi-elliptique.

5. Échangeur de chaleur (1) selon la revendication précédente, **caractérisé en ce que** le grand diamètre (D20) de la portion d'ellipsoïde des motifs (20) est supérieur à la largeur de la gorge (27).

6. Échangeur de chaleur (1) à plaque selon l'une des revendications 4 ou 5 **caractérisé en ce que** les points de contacts (25) entre deux plaques d'échange (10) accolées l'une à l'autre sur leurs premières faces (10a) sont réalisés au niveau des jonctions des coins des motifs (20) de sorte que les motifs (20) forment des reliefs en coussinet.

7. Échangeur de chaleur (1) à plaque selon l'une quelconque des revendications précédentes, **caractérisé en ce que** les deuxièmes faces (10b) de deux plaques d'échange (10) accolées l'une à l'autre sont en contact les unes des autres au niveau des sommets des motifs (20) de sorte à former ledit deuxième circuit de circulation (B) d'un deuxième fluide caloporteur entre lesdites plaques d'échanges (1).

8. Échangeur de chaleur à plaque selon l'une des revendications précédentes, **caractérisé en ce que** l'empilement de plaques d'échange (10) est disposé entre deux plaques planes (11) de terminaison.

9. Échangeur de chaleur à plaque selon l'une des revendications précédentes, **caractérisé en ce que** le ratio de diamètre hydraulique entre le premier circuit de circulation de fluide (A) et le deuxième circuit de circulation de fluide (B) est compris entre 1 et 3.

## Patentansprüche

1. , Plattenwärmetauscher (1), welcher einen Stapel von Wärmetauscherplatten (10) aufweist, wobei die Wärmetauscherplatten (10) Wellungen (3) aufweisen und jeweils eine erste Seite (10a) und eine zweite Seite (10b) umfassen, wobei die Wellungen (3) bilden:
einen ersten Fluidkreislauf (A) auf der ersten Seite (10a), in welchem ein erstes Wärmeträgerfluid zirkulieren soll, und
einen zweiten Fluidkreislauf (B) auf der zweiten Seite (10b), die der ersten Seite (10a) gegenüberliegt, in welchem ein zweites Wärmeträgerfluid zirkulieren soll,
wobei die ersten Seiten (10a) von zwei aneinandergefügten Platten einander gegenüberliegen, um den ersten Fluidkreislauf (A) zu bilden, und
die zweiten Seiten (10b) von zwei aneinandergefügten Platten einander gegenüberliegen, um den zweiten Fluidkreislauf (B) zu bilden,
derart, dass die Wellungen (3) periodische Muster (20) von aneinandergrenzenden Erhebungen aufweisen, wobei die Periodizität zwischen den Mustern (20) entlang von zwei zueinander senkrechten Achsen (X, Y) vorhanden ist,
**dadurch gekennzeichnet, dass** die Muster (20) eine Form eines Ellipsoidabschnitts aufweisen, dessen großer Durchmesser parallel zur Ebene der Wärmetauscherplatte (10) ist, um so eine Vertiefung auf der ersten Seite (10a) und eine Erhöhung auf der zweiten Seite (10b) jeder Wärmetauscherplatte (10) zu bilden, und dadurch, dass die Ellipsoidabschnitte Halbellipsoide sind, die auf vier zueinander senkrechten Seiten und senkrecht zur Ebene der Wärmetauscherplatte (10) beschnitten sind.

2. . Wärmetauscher (1) nach dem vorhergehenden Anspruch, **dadurch gekennzeichnet, dass** das Ellipsoid der Ellipsoidabschnitte ein abgeflachtes Ellipsoid ist.

3. . Wärmetauscher (1) nach Anspruch 1, **dadurch gekennzeichnet, dass** die vier beschnittenen Seiten der Muster (20) die gleiche Länge haben.

4. . Wärmetauscher (1) nach einem der vorhergehenden Ansprüche, **dadurch gekennzeichnet, dass** die Muster (20) in Form eines Ellipsoidabschnitts auf ihrem Umfang eine Halbhohlkehle auf der zweiten Seite (10b) jeder Wärmetauscherplatte (10) umfassen, um so eine Hohlkehle (27) für die Zirkulation des zweiten Wärmeträgerfluids zwischen zwei Mustern (20) zu bilden, wobei die Hohlkehle (27) eine Kante auf der ersten Seite (10a) der Wärmetauscherplatte (10) bildet, wobei die Hohlkehle (27) einen halbellipsenförmigen Querschnitt aufweist.

5. . Wärmetauscher (1) nach dem vorhergehenden Anspruch, **dadurch gekennzeichnet, dass** der große Durchmesser (D20) des Ellipsoidabschnitts der Muster (20) größer als die Breite der Hohlkehle (27) ist.

6. . Plattenwärmetauscher (1) nach einem der Ansprüche 4 oder 5, **dadurch gekennzeichnet, dass** die Kontaktpunkte (25) zwischen zwei aneinandergefügten Wärmetauscherplatten (10) auf ihren ersten Seiten (10a) an den Verbindungsstellen der Ecken der Muster (20) ausgebildet sind, so dass die Muster (20) kissenförmige Erhebungen bilden.

7. . Plattenwärmetauscher (1) nach einem der vorhergehenden Ansprüche, **dadurch gekennzeichnet, dass** sich die zweiten Seiten (10b) von zwei aneinandergefügten Wärmetauscherplatten (10) an den Scheitelpunkten der Muster (20) miteinander in Kontakt befinden, um so den zweiten Kreislauf (B) eines zweiten Wärmeträgerfluids zwischen den Wärmetauscherplatten (10) zu bilden.

8. . Plattenwärmetauscher nach einem der vorhergehenden Ansprüche, **dadurch gekennzeichnet, dass** der Stapel von Wärmetauscherplatten (10) zwischen zwei ebenen Abschlussplatten (11) angeordnet ist.

9. . Plattenwärmetauscher nach einem der vorhergehenden Ansprüche, **dadurch gekennzeichnet, dass** das Verhältnis der hydraulischen Durchmesser zwischen dem ersten Fluidkreislauf (A) und dem zweiten Fluidkreislauf (B) zwischen 1 und 3 liegt.

## Claims

1. Plate-type heat exchanger (1) comprising a stack of heat-exchange plates (10), said heat-exchange plates (10) comprising corrugations (3) and each having a first face (10a) and a second face (10b), said corrugations (3) forming:
a first fluid-circulation circuit (A) on said first face (10a) and in which a first heat-transfer fluid is intended to circulate, and
a second fluid-circulation circuit (B) on said second face (10b) which is opposite to the first face (10a), in which circuit a second heat-transfer fluid is intended to circulate,
the first faces (10a) of two plates that are linked with one another face one another to form said first fluid circulation circuit (A), and
the second faces (10b) of two plates that are linked with one another face one another so as to form said second fluid circulation circuit (B) such that said corrugations (3) comprise periodic patterns (20) of contiguous reliefs, the periodicity of the patterns (20) being achieved along two axes (X, Y) perpendicular to one another, **characterized in that** the patterns (20) have the shape of a portion of an ellipsoid of which the major diameter is parallel to the plane of the exchange plate (10), so as to form a hollow on the first face (10a) and a bump on the second face (10b) of each heat-exchange plate (10), and **in that** the ellipsoid portions are half-ellipsoids truncated on four mutually perpendicular sides perpendicular to the plane of the exchange plate (10).

2. Heat exchanger (1) according to the preceding claim, **characterized in that** the ellipsoid of the ellipsoid portions is a flattened ellipsoid.

3. Heat exchanger (1) according to Claim 1, **characterized in that** the four truncated sides of the patterns (20) are the same length.

4. Heat exchanger (1) according to one of the preceding claims, **characterized in that** the ellipsoid-portion patterns (20) comprise on their periphery a half-groove on the second face (10b) of each heat-exchange plate (10) so as to form a groove (27) for the circulation of the second heat-transfer fluid between two patterns (20), said groove (27) forming a ridge on the first face (10a) of the heat-exchange plate (10), said groove (27) having a cross section of semi-elliptical shape.

5. Heat exchanger (1) according to the preceding claim, **characterized in that** the major diameter (D20) of the ellipsoid portion of the patterns (20) is greater than the width of the groove (27).

6. Plate-type heat exchanger (1) according to either of Claims 4 and 5, **characterized in that** points (25) of contact between two exchange plates (10) that are linked with one another on their first faces (10a) are achieved at the junctions of the corners of the patterns (20) so that the patterns (20) form pillow-shaped reliefs.

7. Plate-type heat exchanger (1) according to any one of the preceding claims, **characterized in that** the second faces (10b) of two heat-exchange plates (10) that are linked with one another are in contact with one another at the tops of the patterns (20) so as to form said second circuit (B) for the circulation of a second heat-transfer fluid between said exchange plates (1).

8. Plate-type heat exchanger according to one of the preceding claims, **characterized in that** the stack of heat-exchange plates (10) is placed between two flat end plates (11).

9. Plate-type heat exchanger according to one of the preceding claims, **characterized in that** the ratio of hydraulic diameters between the first fluid-circulation circuit (A) and the second fluid-circulation circuit (B) is comprised between 1 and 3.
